# EUROPÄISCHE PATENTSCHRIFT

(11) **EP 0 838 287 B1**
(45) Veröffentlichungstag und Bekanntmachung des Hinweises auf die Patenterteilung: **03.05.2000**
(21) Anmeldenummer: 96117216.0
(22) Anmeldetag: 26.10.1996
(51) Int. Cl.: B22D 11/12, B22D 11/126

(54) **Entbartereinrichtung und -werkzeuge für Stahlstranggiessanlagen**
Burr remover device and cutting tool for continuous casting installations
Dispositif et outil coupant d'ébavurage pour les installations de coulée continue

(43) Veröffentlichungstag der Anmeldung: 29.04.1998
(73) Patentinhaber: Horst K. Lotz Feuerschutzbaustoffe, D-65719 Hofheim-Wallau (DE)
(72) Erfinder: Lotz, Horst Karl, 65719 Hofheim-Wallau (DE)

(56) Entgegenhaltungen:
- EP-A- 0 240 130
- EP-A- 0 724 923
- DE-C- 893 605
- PATENT ABSTRACTS OF JAPAN vol. 7, no. 197 (M-239) [1342] , 27.August 1983 & JP 58 097473 A (KAWASAKI SEITETSU K.K), 9.Juni 1983,

## Beschreibung

Im Zuge der Mechanisierung und Rationalisierung in Stahl- und Walzwerken hat vor allem durch das Stranggießen das autogene Brennschneiden mit Heizgas und Sauerstoff eine überragende Bedeutung gewonnen, das gegenüber anderen Trennverfahren neben Materialverlust und Schlackeanfall vor allem mit den an den abgetrennten Blöcken und Brammen (2) verbleibenden, schwierig zu entfernenden Brennbärten, eine unangenehme Eigenart aufweist. Diese Brennbärte hängen mit einer metallischen Brücke (9) am Grundmaterial und werden vor allem wenn noch warm, beim Transport über die Rollgänge eingewalzt, fallen zum Teil noch in den Öfen zum Aufwärmen auf Walztemperatur ab und haften schlimmstenfalls beim Walzen der Werkstücke immer noch an diesen. Verschmutzungen und Störungen in verschiedenen Anlageteilen und nicht erlaubte Produktverschlechterungen sind die Folgen. Neben den bekannten Bartentfernungen von Hand durch Flämmen, Abschlagen, Abmeißeln, Trennschleifen gibt es auch entsprechende maschinelle Verfahren, die vor allem die durch die Form der Werkstücke, wie eingebauchte und ausgebauchte Querschnitte, schräge und ungleichmäßige Schnitte, als auch durch die Bartgrößen durch Materialeigenschaften und Schneidgeräte mehr oder weniger gute Betriebsergebnisse abliefern. Eine in jeder Hinsicht in letzter Zeit erfolgreiche Ausführung ist die eines druckluftgekühlten, rohrfömigen Körpers, der selbst durch Zylinder (12) angehoben, eine Reihe von Entbarterkolben (4) mit Entbarterkappen aus dem Druckraum geführt von Zylinderbuchsen (12) gegen die Werkstückunterflächen zum besten Anlegen an bauchige Brammenflächen (2) andrückt und über die nun die Bramme (2) den Brennbart (1) abschiebend vom Rollgang bewegt rutscht. Auch kann die Bramme (2) ruhig liegen und die Entbartereinrichtung wird nach den Anliegen der Entbarterkappen bewegt. zeigt den Querschnitt durch einen druckluftgefüllten Entbarterkörper (3) mit den Zylinderbuchsen (12), die die Entbarterkolben (4) führen und zwischen denen übliche Dichtringe (13) einen unerwünschten Luftverlust verhindern und den Abstreifringen (14), die die Luftdichtigkeit unterstützen und den Eintritt von Staub und Schmutz vermeiden. Man sieht die Bartkappe (6) mit kurzer Spanfläche (10) in Nähe des Bartes (1) gegen die Unterfläche einer Bramme (2) mit einer Schneidkante angedrückt.

In ist dazu zu sehen, daß die ansonsten zylindrisch rechtwinklig ausgeführte Bartkappe (6) mit einem Freiwinkel γ (19) und damit nur noch mit einem Schneidanteil zur Verringerung des Anpreßdruckes im Entbarterkörper (3) andrückt.

Im dazugehörigen sieht man die runden Entbarterkappen (6) in der Draufsicht, die zur Verringerung der Entbartungskraft vorteilhaft anfangs nur mit den bogenförmigen Vorderkanten gegen den Brennbart (1) laufen. Weiterhin aber nicht dargestellt wird der Entbarterkörper (3) mit seinen Entbarterkappen (6), mit einem möglichst großen Winkel zur Brennbartlinie (1) angeordnet, damit die erforderliche Entbartungsenergie aus Verschleiß- und Kostengründen sich durch einen möglichst langen Arbeitsweg zu einer möglichst geringen Entbartungskraft ergibt.
Diese Entbartereinrichtung entbartet besonders sicher und erfolgreich kalte Brennbärte von bis zu 30 mm Dicke und 30 mm Breite aus normalen Kohlenstoffstählen. Bei entsprechendem, aber heißem Material mit guten, völlig regelmäßigen Schneidflächen sind auch sichere und gute Entbartungsergebnisse zu erwarten, aber bei unregelmäßigen Schneidflächen, z.B. durch schlecht eingestellte und schlecht ausgerichtete Schneidbrenner beim Gegeneinanderschneiden zweier Brenner an einem Schnitt oder bei anderen Schneidunterbrechungen kann es vorkommen, daß die zum Teil von den Bartkappen (6) beim Überlaufen erst nur hochgeklappten Teile des Brennbartes (1), die dann beim Hochspringen der Bartkappen (6) hinter der Bramme (2) abgeschlagen werden, sich bisweilen im Bereich solcher Schneidunregelmäßigkeiten nur hochdrehen und an kleinsten Verbindungen hängen bleiben. Diese fielen zwar überwiegend im Rollgang später ab, aber eine zusätzliche Abkratzvorrichtung oder andere Maßnahmen wären dann notwendig, um ein nahezu vollständiges Entbarten zu erzielen.
Wegen solcher Schneidunregelmäßigen und wegen breiteren Bärten mit zäherem Material, wurden für die durch selbstätig drehendes Schleifen verschleißgünstigen, durch ihre runde, flache Form kostengünstigen Bartkappen (6) ein viel teurerer und dazu stärker verschleißender erfindungsgemäßer Bartmeißel (7) nach entwickelt. Der höhere Verschleiß und dazu die höheren Kosten müssen durch ausreichende andere Vorteile ausgeglichen werden. Ein Vorteil könnte eine höhere Stückzahl für die Fertigung sein, wenn auch die üblichen Bartkappen (6) durch die neuen Bartmeißel (7) ersetzt werden könnten. Dazu müßte die spezifische Standzeit derselben erhöht werden.
Somit wären sie für kalte und warme Brennbärte (1) gleichzeitig einsetzbar. Das wird dadurch erreicht, daß anstelle durch Härtung der Bartkappe (6) der Bartmeißel (7) im Bereich der Schneiden (8) durch Aufschweißen eines sehr teuren, aber auch bei Erwärmung ausreichend harten und zähen Werkstoffes verschleißfest gemacht wird.
Ein besonderer Widerspruch bei der Umstellung von runden Bartkappen (6) auf rechteckige Bartmeißel (7) liegt in der höheren benötigten Entbartungskraft bei kalten Bärten gegenüber warmen bzw. heißen Trennbärten. Dazu wird bisher die runde Bartkappe (6) wie o. a. nur mit einem bogenförmigen Teil der Vorkante gegen den Brennbart (1) gedrückt und daher nur ein Teil der gesamten Entbartungsenergie pro Bartkappe (6) und damit nur eine geringere Entbartungskraft anfangs benötigt. Der rechteckige Bartmeißel (7) soll nach Abschieben des Brennbartes (1) mit seiner vorderen Schneide (8) mit seiner hinteren Schneide (8) möglichst nahe an der Schnittfläche der Bramme (2) in voller Breite hochspringen, um auch kleinste Reste hochgeklappten Brennbartes (1) nach oben abzuschlagen. Eine vordere runde Schneide (8) ähnlich der Bartkappe (6) und eine hintere gerade Schneide (8) sind aber nur in äußerst seltenen Fällen zu verbinden, weil die vorderen und hinteren Brennbärte (1) an einer Bramme (2) aus wirtschaftlichen und räumlichen Gründen nur mit einer Entbartereinrichtung entfernt werden müssen.
Da die meisten Bärte mindestens 8 mm dick und mindestens 10 mm breit sind, kann man die Schneide (8) durch Abrunden oder Abschrägen zur Verringerung der größten Entbartungskraft auf einen Entbartungsweg verteilen, solange die Form einer solchen Schneide (8) sich möglichst nirgendwo weiter als a = 5 mm oder entsprechend mehr je nach Dicke des Brennbartes (1) und wenn möglich, nicht auf einer größeren Breite als 3 mm von der Schnittfläche entfernt hochbewegt.
Ein weiteres Problem, das bei den runden Bartkappen (6) nicht auftritt, ist die Notwendigkeit einer Führung, da die drehbaren Bartkappen (6) wegen ihrer Form bei unterschiedlicher Höhe, d.h. mehr Dicke, als Bartkappen (6) nicht untereinander geraten und verklemmen können. Deswegen müssen die rechteckigen Bartmeißel (7) viel dicker sein, weit nach unten reichende Seitenflächen (11), auch als Stege ausgebildet, haben oder die Entbarterkolben (4) mit einer Verdrehsicherung ausgebildet sein.

Da Brennbärte (1), die beim Brennschneiden an heißen Brammen (2) entstehen oft breiter sind als die von kalten Brammen (2), werden dafür auch wieder größere Entbartungskräfte benötigt. Durch diese Breite der Brennbärte (1) ist auch die Anwendung von keilförmigen Schneiden (8) wieder sinnvoll einsetzbar. Diese können als Spanflächen (10) wie die Seitenflächen (11) weit nach unten gezogen werden und schützen dann die Entbarterkolben (4) gegen Bartspäne und Zunder.
Um den Bedarf an Entbartungskraft mit Hilfe einer keilförmigen Schneide (8) günstig zu beeinflussen, sollte dieser Keil als Arbeitswinkel Σ (20), bestehend aus Spanwinkel α (17) und Keilwinkel β (18), möglichst klein sein und ein kleinster Freiwinkel γ (19) eine große Reibung zwischen dem Entbartwerkzeug (5) vermeiden helfen.
In sind die bisherigen verschleiß- und bruchfesten Winkelverhältnisse an einer Bartkappe (6) dargestellt. Mit α ≤ 90°, β = 90° und einem Freiwinkel γ ≥ 0° ergibt sich ein Arbeitswinkel Σ ≥ 90°.
In sind die Winkelverhältnisse an einem Bartmeißel (7) zu sehen. Hier betragen die Winkel α als Spanwinkel (17) 91° bis 145°, β als Keilwinkel (18) 30° bis 89° und je als Freiwinkel (19) 0° - 5° und ergeben einen Arbeitswinkel (20) von 30° bis 89°, vorzugsweise 40° bis 55° je nach Härte des Brennbartes (1) wie sich aus entsprechenden Versuchen ergeben hat. Dabei wurden günstige Kraftverhältnisse ohne Einhaken der Schneide (8) in die Fläche der Bramme (2) ermittelt. Kostengünstige kurze Bartmeißel (7) haben nur in Brammennähe (2) diese Arbeitswinkel Σ (20), danach werden sie mit einem auf 90° angestiegenen Spanwinkel α (17) als schützende Spanfläche (10) weiter zum Entbarterkörper (3) hingeführt.
In ist ein Bartmeißel (7) dargestellt, der vor allem für sehr lange und feste Brennbärte wie sie beim waagerechten Brennschneiden von senkrecht gegossenen Strängen, mit hohem Stahl- und geringerem Eisenoxydanteil, entstehen, geeignet ist. Ein von der Schneide (8) mit erst wegen der Bruchsicherheit mit 120° beginnender Spanwinkel α (17) erhöht sich bald auf einen solchen α' mit 135° für die ganze Dicke des Bartmeißels (7) mit besserer Bartabführung. Damit wächst allerdings die Länge des zweischneidigen Bartmeißels (7) beträchtlich, was ein hebelndes Abheben des langen Brennbartes (1) und ein liegendes Abbrechen der Teile des Brennbartes (1) an seiner rein metallischen Brücke (9) zur Bramme (2) bewirkt.
Die Seitenflächen (11) des die Spanfläche (10) leitenden plattenartigen Vorderteils des langen Bartmeißels (7) reichen als Verdrehsicherung aus.
Schließlich und doch von größter Bedeutung für die Verringerung der Entbartungskräfte ist das Austreten einer Schmierstoff tragenden Druckluft im Entbarterkörper (3) entlang an den Entbarterkolben (4), die sonst nur zum Anheben der letzteren und zum Andrücken der Bartkappen (6) oder Bartmeißel (7) an die bartnahe Fläche einer Bramme (2) dient. Bei genügend Arbeitsdruck und Zufuhr kann ein Teil dieser Druckluft ohne Nachteile zum Kühlen und Schmieren von Entbarterkolben (4) und Bartkappe (6) oder Bartmeißel (7) dienen.
Ein leichtgängiges Bewegen des Entbarterkolbens (4) durch Schmierung über seine ganze Länge, ein Toleranzen erhaltendes Kühlen desselben und der Zylinderbuchse (12) und dazu ein Schmieren des reibenden und scherenden Entbartungsvorganges an dem Entbartwerkzeug (5) sind dadurch ermöglicht, daß wie in dargestellt, sowohl Dichtring (13) und Abstreifring (14) in ausreichendem Maß für den Druckluft-Austritt durchbrochen sind. Dazu muß der zwischen Entbarterkolben (4) und Zylinderbuchse (12) bestehende Ringspalt (15) von ca. 0,1 - 0,3 mm betragen, der Dichtring (13) hat paßfedernutartige Durchgänge (16) von 0,5 x 5 mm auf der Kolbenseite (6). Damit wird die Druckluftmenge gesteuert.
In sieht man die Durchgänge (16) am Abstreifring (14), die aus 4 kolbenseitig in die Dichtlippe eingeschnittenen gleichseitigen Dreiecken mit einer Seitenlänge von 2,5 mm bestehen und damit einen größeren Querschnitt als die Durchgänge (16) am Dichtring (13) aufweisen. Alle diese Durchgänge sind auf einen Druck von ca. 3 bar im Entbarterkörper (3) und auf einen Durchmesser von 80 mm des Entbarterkolbens (4) abgestimmt.
Ergänzend können die Entbartwerkzeuge (5) auch selbst zum Führen der schmierenden Druckluft zu den Reibflächen hin durch Bohrungen oder Nuten durchbrochen sein.
In Weiterentwicklung der in den Ansprüchen 1 bis 4 dargestellten Gedanken der Entbartwerkzeugausführung (5) sind noch in den Ansprüchen 5 und 6 besonders fertigungstechnisch vorteilhafte Entbartwerkzeuge (5) aufgeführt. Dabei handelt es sich gemäß um dreieckige Blöcke, die auf einer Drehbank-Planscheibe (21) in im Kreis um deren Mitte herum mittels der späteren Befestigungslöcher der Entbartwerkzeuge (5) auf den Entbarterkolben (4) befestigt und dann außen mit R₁ und innen mit R₂ im Bereich der oberen Arbeitsform durch Drehen bearbeitet werden, und zwar zur Erziehlung der Arbeitsform, der Schweißnahtvorbereitung und der entsprechenden Rückschnitte bzw. der Nacharbeiten nach dem Aufschweißen. Durch Umsetzen um je 180° können auch die anderen Seiten und Spitzen des Dreieckes bearbeitet werden.
Die in dargestellten Entbartwerkzeuge (5) und Anspruch 6 liegen quadratische Blöcke zugrunde, die Bearbeitung und Funktion der daraus erzeugten Entbartwerkzeuge (5) sind ähnlich den aus den Dreieckblöcken gefertigten, nur haben sie Vor- und Nachteile im Bereich der Entbartungskräfte und des Verschleißes durch Einsatz von Spitzen und Breitseiten oder nur Breitseiten.

### Literaturhinweise

EP-A-0 724 923 (nächstkommender Stand der Technik)
EP-A-94 103 765.7
EP-A-94 104 071.9
EP-A-94 119 274.2
EP-A-96 117 216.0
EP-A-90 112 027.9
EP-A-97 106 544.6
EP-A-98 102 037.3
EP-A-98 118 998.8

## Patentansprüche

1. Stahlstranggießanlage mit Entbartungseinrichtung für durch Brennschneiden von Strängen (2) an den Brammenkanten entstandenen Brennbärten (1), dadurch gekennzeichnet, daß anhebbare und absenkbare, rohrartige Entbartungskörper (3) zum Entbarten Werkzeuge (5) tragen, die mittels Schmierstoff enthaltender Preßluft mit Hilfe von Kolben (4) an die Bramme anpreßbar sind und als leicht austauschbare Bartkappen (6) oder Bartmeißel (7) ausgeführt sind, die in Brammenlängsrichtung hinten und vorn Schneiden (8) mit tief reichenden, die Entbarterkolben (4) schützenden Spanflächen (10) aufweisen, wobei eine Drehung der Entbarterkolben (4) gegeneinander erlaubende oder verhindernde Seitenflächen (11) vorgesehen sind, deren Form im Bereich der Schneiden (8) in Arbeitsrichtung abgerundet, leicht abgeschrägt ausgeführt ist und welche von am Entbarterkolben (4) vorbei austretender Preßluft gekühlt und geschmiert sind.

2. Stahlstranggießanlage mit Entbartungseinrichtung für durch Brennschneiden von Strängen (2) an den Brammenkanten entstandenen Brennbärten (1), nach Anspruch 1 dadurch gekennzeichnet, daß die Entbarterkolben (4) und die sie führenden Zylinder (12) oder Zylinderbuchsen einschließlich vorgesehener Dicht(13) oder Abstreifringe (14) so bemessen oder so ausgeführt sind, daß ein Ringspalt (15) verbleibt oder dem Entbarterkolben (4) nahe Durchgänge bestehen oder unter Druck entstehen, durch die ein Teil der Schmierstoff tragenden Preßluft, ursprünglich zum Andrücken der Entbarterkolben (4) vorgesehen, in ausreichender Menge schmierend und kühlend am Entbarterkolben (4) entlang hin zum Entbarterwerkzeug (5) schmierend und kühlend entweicht.

3. Stahlstranggießanlage mit Entbartungseinrichtung für durch Brennschneiden von Strängen (2) an den Brammenkanten entstandenen Brennbärten (1), nach einem der Ansprüche 1 und 2 dadurch gekennzeichnet, daß die zu den Schneiden (8) der Entbartwerkzeuge (5) gehörenden Spanflächen (10) je nach Brennbartart,-form, -zusammensetzung und -querschnittslänge einen geeigneten Spanwinkel (17) von α = 91° - 145° zur Senkrechten auf die Brammenfläche (2) aufweisen, die zusammen mit dem Keilwinkel (18) β = 30° - 89° und mit dem Freiwinkel (19) γ = 0 - 5° einen größten Arbeitswinkel (20) von Σ = 89° nicht übersteigen und einen kleinsten Arbeitswinkel Σ = 30° nicht unterschreiten.

4. Stahlstranggießanlage mit Entbartungseinrichtung für durch Brennschneiden von Strängen (2) an den Brammenkanten entstandenen Brennbärten (1), nach einem der Ansprüche 1 - 3 dadurch gekennzeichnet, daß die Spanflächen (10) der Entbartwerkzeuge (5) zu den Zylindern (12) der Entbarterkolben (4) hin und auch hülsenartig über diese reichend, auch im ausgefahrenen Zustand der Entbarterkolben (4) so tief gezogen sind, daß sie die Entbarterkolben (4) und Zylinderteile (12) gegen die Berührung mit abgehobenen oder abfallenden Brennbartteilen (1) schützen und die Abfuhr derselben erleichtern, wobei nach Brennbart (1) auch die Seitenflächen (11) des Entbartwerkzeuges (5) als Schutz für Entbarterkolben (4) und Zylinderteile (12) tiefreichend ausgeführt sind.

5. Stahlstranggießanlage mit Entbartungseinrichtung für durch Brennschneiden von Strängen (2) an den Brammenkanten entstandenen Brennbärten (1), nach einem der Ansprüche 1 - 4 dadurch gekennzeichnet, daß die Grundform eines Entbartwerkzeuges (5) ein angenähertes, gleichseitiges Dreieck ist, dessen Arbeitsform aus nach außen und nach innen gerichteten Kreisbogen besteht, bei denen 1/3 bis 2/3 der Seitenlinien um ca. 5 mm - 10 mm hinterschnitten und der Rest wie auch die Spitzen von einem Kreisbogen abgerundet sind, dessen Mittelpunkt außerhalb des gleichseitigen Dreiecks liegt, wobei diese Grundform für den mit Schneide (8) und Spanflächen (10) versehenen brammennahen oberen Teil des Entbartwerkzeuges (5) gilt, während der untere Teil mit geraden Flächen eines gleichseitigen Dreiecks eine Drehung des Entbarterkolbens (4) verhindert und ein Umsetzen zum Einsatz anderer, noch unverschlissener seitlicher Flächen oder Spitzen der Arbeitsform bedingt.

6. Stahlstranggießanlage mit Entbartungseinrichtung für durch Brennschneiden von Strängen (2) an den Brammenkanten entstandenen Brennbärten (1), nach einem der Ansprüche 1 - 5 dadurch gekennzeichnet, daß die Grundform eines Entbarterwerkzeuges (5) ein angenähertes Quadrat ist, dessen Arbeitsform aus nach außen und nach innen gerichteten Kreisbogen besteht, bei denen 1/3 bis 2/3 der Seitenlinien um ca. 5 mm - 10 mm hinterschnitten und der Rest wie auch die Ecken von einem Kreisbogen abgerundet sind, dessen Mittelpunkt außerhalb des Quadrats liegt, wobei diese Grundform für den mit Schneide (8) und Spanflächen (10) versehenen brammennahen oberen Teil des Entbartwerkzeuges (5) gilt, während der untere Teil mit geraden Flächen eines Quadrates eine Drehung des Entbarterkolbens (4) verhindert und ein Umsetzen zum Einsatz anderer, noch weniger verschlissener seitlicher Flächen oder der Spitzen der Arbeitsform bedingt.

## Claims

1. Continuous steel casting plant with deburring installation for cutting beards (1) forming at the slab edges as a consequence of torch cutting of strands (2), defined by that lifting and lowering pipe-like deburring bodies (3) for deburring carry deburring pistons (4) which press against the slab (2) with lubricant-containing compressed air, the deburring pistons (4) themselves carrying deburring tools (5) which are realized as simply interchangeable deburring caps (6) or chisels (7). They have cutting edges (8) on the front and back side, below deep extended chip surfaces (10) which protect the deburring pistons (4) and deep extended sides (11) allowing or preventing a rotation of the deburring pistons (4) against each other. The shape of the deburring pistons (4) in the area of the cutting edges (8) is rounded-off, slightly bevelled or realized as a combination of roundings, bevellings and straight lines in working direction. They are cooled and lubricated by compressed air emerging besides the deburring pistons (4).

2. Continuous steel casting plant with deburring installation for cutting beards (1) forming at the slab edges as a consequence of torch cutting of strands (2) according to claim 1, defined by that the deburring pistons (4) and their guiding cylinders (12) or cylinder bushes, sealing rings (13) or wiper rings (14) included, are dimensioned or realized in such a way that an annular clearance (15) remains or that perforations (16) near the deburring piston (4) exist or arise under pressure, through which a part of the lubricant-containing compressed-air, originally provided for pressing the deburring pistons (4) against the slab (2), emerges in sufficient quantity alongside the deburring piston (4) to the deburring tool (5), for lubricating and cooling.

3. Continuous steel casting plant with deburring installation for cutting beards (1) arising at the slab edges as a consequence of torch cutting of strands (2) according to one of the claims 1 and 2, defined by that the chip surfaces (10) which belong to the cutting edges (8) of the deburring tools (5) show an appropriate chip angle (17) of α = 91° - 145° to the vertical on the slab surface (2) according to type, shape, composition and cross section length of the cutting beard. Together with the wedge angle (18) β = 30° - 89° and the clearance angle (19) γ = 0° - 5° the chip angle does neither surpass a biggest working angle (20) Σ = 89° nor fall below a smallest working angle Σ = 30°.

4. Continuous steel casting plant with deburring installation for cutting beards (1) arising at the slab edges as a consequence of torch cutting of strands (2) according to one of the claims 1 to 3, defined by that the chip surfaces (10) of the deburring tools (5) which extend to and also protrude beyond the cylinders (12) of the deburring pistons (4) in a sleeve-like way, are drawn down so deep also with extended deburring pistons (4) that they protect the pistons (4) and the cylinder parts (12) against contact with taken-off or falling down cutting beard pieces (1) and facilitate the removal of the latter. According to the cutting beard (1) type also the sides (11) of the deburring tool (5) are realized deeply protruding in order to protect the deburring pistons (4) and cylinder parts (12).

5. Continuous steel casting plant with deburring installation for cutting beards (1) arising at the slab edges as a consequence of torch cutting of strands (2) according to one of the claims 1 to 4, defined by that the basic shape of a deburring tool (5) is an approximate, equilateral triangle whose operating shape consists of circular arcs which are directed to the inside or outside. 1/3 to 2/3 of the side lines are undercut about 5 to 10 mm, the rest as well as the vertexes are rounded-off by a circular arc, whose centre point is situated outside the equilateral triangle. This basic shape has to be applied for the slab near, upper part of the deburring tool (5) provided with cutting edge (8) and chip surfaces (10), whereas the lower part with straight surfaces of an equilateral triangle prevents a rotation of the deburring piston (4) and conditions a removal for the application of other, yet not worn-out, lateral surfaces or vertexes of the operating shape.

6. Continuous steel casting plant with deburring installation for cutting beards (1) arising at the slab edges as a consequence of torch cutting of strands (2) according to one of the claims 1 to 5, defined by that the basic shape of a deburring tool (5) is an approximate square whose operating shape consists of circular arcs which are directed to the inside or outside. 1/3 to 2/3 of the side lines are undercut about 5 to 10 mm, the rest as well as the corners are rounded-off by a circular arc, whose centre point is situated outside the square. This basic shape has to be applied for the slab near, upper part of the deburring tool (5) provided with cutting blade (8) and chip surfaces (10), whereas the lower part with straight surfaces of a square prevents a rotation of the deburring piston (4) and conditions a removal for the application of other, yet not worn-out, lateral surfaces or vertexes of the operating shape.

## Revendications

1. Installation de coulée continue d'acier avec dispositif d'élimination des bavures (1) situées sous les arêtes de brame et résultant de l'oxycoupage de la coulée (2), caractérisée en ce que des corps d'ébavurage (3) mobiles verticalement, creux et contenant de l'air comprimé lubrifié servent de réception à des pistons d'ébavurage (4) munis d'outils d'ébavurage (5) s'appliquant contre la brame (2), lesquels outils se présentent sous la forme de couronnes d'ébavurage (6) ou de ciseaux d'ébavurage (7) facilement remplaçables. Ces outils sont pourvus d'une part à l'avant et à l'arrière d'arêtes de coupe (8) qui se prolongent par de longues parois d'attaque (10) protégeant les pistons d'ébavurage (4) et d'autre part de chaque côté de longues parois latérales (11) qui autorisent ou empêchent une rotation des pistons d'ébavurage (4) les uns par rapport aux autres, parois dont la forme au niveau des arêtes de coupe et dans la direction de travail est arrondie, légèrement biseautée ou encore façonnée comme une association d'arrondis, de biseaux et de droites, et qui sont refroidies et lubrifiées par de l'air comprimé s'échappant le long des pistons d'ébavurage (4).

2. Installation de coulée continue d'acier avec dispositif d'élimination des bavures (1) situées sous les arêtes de brame et résultant de l'oxycoupage de la coulée (2), selon la revendication 1, caractérisée en ce que les pistons d'ébavurage (4) et les alésages ou douilles de guidage (12), y compris les anneaux d'étanchéités (13) et les râcleurs (14), sont conçus ou dimensionnés de telle manière qu'un jeu circulaire (15) subsiste ou que des passages le long des pistons d'ébavurage (4) sont ménagés ou apparaissent sous l'effet de la pression, passages par lesquels une quantité suffisante de l'air comprimé lubrifié prévu à l'origine pour actionner les pistons d'ébavurage (4) est éjectée et assure la lubrification et le refroidissement des outils d'ébavurage (5).

3. Installation de coulée continue d'acier avec dispositif d'élimination des bavures (1) situées sous les arêtes de brame et résultant de l'oxycoupage de la coulée (2), selon l'une des revendications 1 et 2, caractérisée en ce que les parois d'attaque (10) qui prolongent les arêtes vives (8) des outils d'ébavurage (5) forment un angle d'attaque (17) α compris - selon la nature, la forme, la composition et la longueur de section de la bavure - entre 91° et 145° par rapport à la face inférieure de la brame, laquelle face forme un angle de travail (20) Σ compris entre 30° et 89° résultant de la somme de l'angle de taillant (18) β = 30° à 89° et de l'angle de dépouille (19) γ = 0° à 5°.

4. Installation de coulée continue d'acier avec dispositif d'élimination des bavures (1) situées sous les arêtes de brame et résultant de l'oxycoupage de la coulée (2), selon l'une des revendications 1 à 3, caractérisée en ce que les parois d'attaque (10) des outils d'ébavurage (5) se prolongent vers le bas jusqu'aux cylindres (12) des pistons d'ébavurage (4), et même au-delà à la manière d'un manchon lorsque ces derniers sont sorties, de façon à ce qu'elles protègent les pièces du cylindre (12) et les pistons d'ébavurage (4) contre les morceaux de bavure soulevés ou tombants dont l'évacuation est par là même facilitée. En fonction du type de bavure (1) les parois latérales servent aussi de part leur longueur de protection pour les pistons d'ébavurage (4) et les pièces de cylindre (12).

5. Installation de coulée continue d'acier avec dispositif d'élimination des bavures (1) situées sous les arêtes de brame et résultant de l'oxycoupage de la coulée (2), selon l'une des revendications 1 à 4, caractérisée en ce que la forme de base d'un outil d'ébavurage (5) rappelle celle d'un triangle équilatéral dont l'arête de travail se compose d'arcs de cercle concaves et convexes dont une portion comprise entre 1/3 et 2/3 est dépouillée sur environ 5 à 10 mm et le reste ainsi que les pointes sont arrondis par des arcs de cercle dont le centre se situe en dehors du triangle équilatéral. Cette forme de base s'applique à la partie supérieure de l'outil d'ébavurage venant à la rencontre de la brame et pourvue d'une arête vive (8) et de faces d'attaque (10), tandis que la partie inférieure, grâce aux faces rectilignes du triangle équilatéral, empêche une rotation du piston d'ébavurage (4) et permet de n'utiliser qu'une seule partie de la forme tout en préservant de l'usure les autres faces et les autres pointes.

6. Installation de coulée continue d'acier avec dispositif d'élimination des bavures (1) situées sous les arêtes de brame et résultant de l'oxycoupage de la coulée (2), selon l'une des revendications 1 à 5, caractérisée en ce que la forme de base d'un outil d'ébavurage (5) rappelle celle d'un carré dont l'arête de travail se compose d'arcs de cercle concaves et convexes dont une portion comprise entre 1/3 et 2/3 est dépouillée sur environ 5 à 10 mm et le reste ainsi que les pointes sont arrondis par des arcs de cercle dont le centre se situe en dehors du carré. Cette forme de base s'applique à la partie supérieure de l'outil d'ébavurage venant à la rencontre de la brame et pourvue d'une arête vive (8) et de faces d'attaque (10), tandis que la partie inférieure, grâce aux faces rectilignes du carré, empêche une rotation du piston d'ébavurage (4) et permet de n'utiliser qu'une seule partie de la forme tout en préservant de l'usure les autres faces et les autres pointes.
